# EUROPÄISCHE PATENTSCHRIFT

(11) **EP 0 912 811 B1**
(45) Veröffentlichungstag und Bekanntmachung des Hinweises auf die Patenterteilung: **11.04.2001**
(21) Anmeldenummer: 98918964.2
(22) Anmeldetag: 12.05.1998
(51) Int. Cl.: E05F 1/04

(54) **SCHIEBETÜR**
SLIDING DOOR
PORTE COULISSANTE

(30) Priorität: 13.05.1997 AT 80997
(43) Veröffentlichungstag der Anmeldung: 06.05.1999
(73) Patentinhaber: Wöss, Franz, 4192 Schenkenfelden 300 (AT)
(72) Erfinder: Wöss, Franz, 4192 Schenkenfelden 300 (AT)
(74) Vertreter: Babeluk, Michael, Dipl.-Ing. Mag.
(86) Internationale Anmeldenummer: AT9800123
(87) Internationale Veröffentlichungsnummer: WO9851895

(56) Entgegenhaltungen:
- US-A- 1 599 328
- US-A- 1 820 941
- US-A- 4 642 844
- US-A- 4 646 471

## Beschreibung

Die vorliegende Erfindung betrifft eine Schiebetür gemäß dem Oberbegriff von Patentanspruch 1.

Schiebetüren werden in ein- oder zweiflügeliger Ausführung mit oder ohne motorische Betätigungsvorrichtung in einer Vielzahl von Anwendungen eingesetzt. Als Laufeinrichtung dient dabei beispielsweise eine Laufschiene, die oberhalb des Öffnungsbereiches vorgesehen ist, und auf der die Rollbeschläge der Türflügel laufen.

Aus der DD 153 162 A ist eine Schiebetür bekannt, die auf einer gegenüber der horizontalen in Schließrichtung geneigten Schiene aufgehängt ist. Auf diese Weise wird erreicht, daß die Schiebetür selbsttätig schließbar ist. Zur motorischen Öffnung einer solchen Schiebetür ist jedoch ein relativ aufwendiger Antrieb erforderlich. Ähnliche Schiebetüren mit geneigten Laufschienen sind in den US-Patenten US 1 576 098 A, US 3 074 124 A, US 3 318 048 A und US 3 805 450 A offenbart.

Ein weiterer Nachteil der obigen Lösungen besteht darin, daß besondere Vorkehrungen zum Offenhalten des oder der Türflügel erforderlich sind. Insbesondere nachteilig sind dabei die oft sehr aufwendigen Zusatzeinrichtungen, welche für den Notfall, z.B. Ausfall der Energieversorgung oder Störung im Hydrauliksystem, ein Öffnen der Türe ermöglichen sollen.

Aus der US 1 599 328 A und der US 1 820 941 A sind Schiebetüren bekannt, bei denen die Türflügel auf Laufschienen gelagert sind, deren Neigung verstellbar ist. Durch diese Neigungsverstellung kann die Öffnungs- bzw. Schließbewegung der Türflügel herbeigeführt werden. Dadurch kann ein relativ einfacher Aufbau eines solchen Mechanismus erreicht werden. Vorteilhaft bei diesen bekannten Lösungen ist auch, daß die Schiebetür in einer geschlossenen bzw. geöffneten Stellung selbsttätig verbleibt, ohne daß es einer Verriegelung bedarf. In der US 1 820 941 A wird weiters ein abgeschrägter Anschlag beschrieben, der dazu dient, am Beginn der Öffnungsbewegung den Türflügeln einen anfänglichen Impuls zu verleihen, um die Öffnungsbewegung auch dann sicher einleiten zu können, wenn sich die Türflügel nach längerem Stillstand in einem gewissen Ausmaß festgesetzt haben.

Nachteilig bei den bekannten Lösungen ist jedoch, daß die Türflügel am Ende der Öffnungs- bzw. Schließbewegung hart an Anschlägen anprallen, was eine erhebliche mechanische Belastung für die verschiedenen Bauteile darstellt und vom Anwender als störend empfunden wird. Ein weiterer Nachteil der oben beschriebenen Lösung besteht darin, daß durch den abgeschrägten Anschlag zwar der Beginn der Öffnungsbewegung erleichtert werden kann, eine ähnliche Maßnahme für den Beginn der Schließbewegung jedoch auf diese Weise nicht durchführbar ist. Wenn daher die Türflügel nach längerem Gebrauch oder infolge von Abnützung nicht mehr leichtgängig auf den Führungsschienen rollen, besteht die Gefahr, daß die Schließbewegung nicht mehr ohne weiteres durchgeführt werden kann.

Aufgabe der vorliegenden Erfindung ist es, eine Schiebetür der oben beschriebenen Art so weiterzubilden, daß bei einfacher und robuster Bauweise ein leichtes Öffnen und Schließen mit geringstmöglichem Aufwand erreicht werden kann. Insbesonders soll eine sanfte Bewegung der Türflügel gewährleistet werden, und es soll sichergestellt werden, daß auch bei schwergängig gewordenen Türflügeln sowohl die Öffnungs- als auch die Schließbewegung zuverlässig eingeleitet wird.

Erfindungsgemäß werden diese Aufgaben durch eine Schiebetür gelöst, die die Merkmale des kennzeichnenden Teils von Patentanspruch 1 aufweist. Die erfindungsgemäße Schiebetür ist in ihrem Aufbau äußerst einfach und auch für schwierige Anwendungsfälle einsetzbar. Auch im Betrieb ist die erfindungsgemäße Lösung robust, beispielsweise gegenüber Fremdkörpern in der Türlaufrichtung, die bei bekannten Schiebetüren eine Funktionsstörung verursachen können. Weiters ermöglicht die erfindungsgemäße Lösung eine besonders einfache Umrüstung bestehender Schiebetüren auf einen automatischen Betrieb.

Wesentlich an der vorliegenden Erfindung ist, daß die eigentliche Bewegung des Türflügels sowohl in der Öffnungs- als auch in der Schließrichtung durch Schwerkraft erfolgt. Die Bewegung des Türflügels wird durch einfache Anschläge begrenzt, so daß keine aufwendige Steuerung des Stelltriebs erforderlich ist. Der Stelltrieb kann in einfacher Weise als Handhebel, als hydraulischer Schwenkzylinder, als Elektromotor od. dgl. ausgebildet sein. Die feder-bzw. gewichtsbelasteten Anschläge erfüllen bei der erfindungsgemäßen Lösung eine doppelte Aufgabe. Einerseits wird die Öffnungs- bzw. Schließbewegung an ihrem Ende sanft abgebremst, wodurch die mechanische Belastung aller Bauteile verringert wird, und ein für den Anwender angenehmes Betätigungsverhalten erreicht wird. Andererseits wird sowohl am Anfang der Öffnungsbewegung als auch am Anfang der Schließbewegung den Türflügeln ein anfänglicher Impuls erteilt, um so zu gewährleisten, daß die entsprechende Bewegung zuverlässig ausgeführt wird.

Ein zusätzlicher Vorteil der Erfindung besteht darin, daß eine besonders schnelle Öffnungs- und Schließbewegung erreicht werden kann.

Naturgemäß ändert sich bei einer erfindungsgemäßen Schiebetür die Höhe des Türflügels während einer Öffnungs- oder Schließbewegung in Abhängigkeit von der Kinematik der Laufeinrichtung. Dieser Effekt kann in vorteilhafter Weise z. B. dazu benützt werden, daß der Türflügel in der geschlossenen Stellung am Boden aufliegt, um eine Abdichtung zu gewährleisten, jedoch während der Öffnungs- bzw. Schließbewegung vom Boden abgehoben ist, um die Reibung soweit als möglich zu verringern und damit einer Beschädigung der bodenseitigen Dichtung vorzubeugen.

In einer besonders begünstigten Ausführungsvariante besitzt die Laufeinrichtung eine Laufschiene. Die Laufschiene selbst kann, je nach dem gewünschten Geschwindigkeitsverlauf der Öffnungs- bzw. Schließbewegung der Schiebetür, geradlinig oder schwach gekrümmt sein. Eine konkav gekrümmte Laufschiene ermöglicht beispielsweise eine schnellere Beschleunigung des Türflügels am Anfang der Öffnungs- oder Schließbewegung. Alternativ zu einer Laufschiene kann auch ein Seil vorgesehen sein, auf dem die Türflügel geführt sind. Das Seil kann zwischen zwei Schenkeln gespannt sein, die starr an einem sich über den Laufweg der Rollbeschläge erstreckenden Bügel angebracht sind. Zur Bewegung des Türflügels wird der Bügel, und damit das fest daran angebrachte Seil, in seiner Neigung verstellt, wodurch die Bewegung des Türflügels hervorgerufen wird. Es ist jedoch auch möglich, das Seil an einem Ende gebäudefest einzuspannen, und das andere Ende aufwärts bzw. abwärts zu bewegen.

In der Folge wird die vorliegende Erfindung anhand der in den Figuren dargestellten Ausführungsbeispiele näher erläutert.

Die Figuren zeigen:
- Fig. 1: die wesentlichen Teile einer erfindungsgemäßen Schiebetür in der geschlossenen Stellung,
- Fig. 2: die Schiebetür von Fig. 1 in der geöffneten Stellung,
- Fig. 3: eine weitere Ausführungsvariante der Erfindung in geschlossener Stellung,
- Fig. 4: die Ausführungsvariante von Fig. 3 in geöffneter Stellung,
- Fig. 5, 6 und 7: ' weitere Ausführungsvarianten der Erfindung.

Gemäß dem Ausführungsbeispiel nach Fig. 1 und 2 umfaßt eine Schiebetür 1 zwei gegengleich schiebeverstellbare Türflügel 2, die jeweils über Rollbeschläge 3 auf einer Laufschiene 4 schiebeverstellbar aufgehängt sind, welche Laufschiene 4 über einen Stelltrieb 5 um eine horizontale Querachse A schwenkverstellbar lagern und aus einer in Schließrichtung der Türflügel 2 abfallenden Schräglage (Fig. 1) in eine in Öffnungsrichtung der Türflügel 2 abfallende Schräglage (Fig. 2) verschwenkt werden können. Je nach Schräglage bewegen sich daher die Türflügel 2 schwerkraftbedingt selbsttätig aus der Schließstellung in die Offenstellung und umgekehrt von der Offenstellung in die Schließstellung.

In den Schließ- bzw. Offenstellungen gibt es für die Türflügel 2 feder- oder gewichtsbelastete Anschläge 6, 7, die den Aufprall der Türflügel 2 dämpfen und eine Anfahrhilfe für die Gegenbewegung der Türflügel 2 bieten. Im dargestellten Ausführungsbeispiel sind die Anschläge 6, 7 als Schwenkhebel ausgebildet, die gegen ihre Gewichts- oder Federbelastung von den Türflügeln 2 bei Erreichen der Schließ- bzw. Offenstellung um ihre Schwenkachse C hochgedrückt werden und dann nach einem Umschwenken der Laufschienen das Zurückgleiten der Türflügel 2 durch ihr Zurückdrehen unterstützen.

Als Stelltrieb 5 ist ein Stellzylinder 8 eingesetzt, der über einen Mitnehmer 9 an Stellhebeln 10 der Laufschienen 4 angreift und damit zu einem gemeinsamen Schwenkverstellen beider Laufschienen führt.

Um auf einfache Weise stets eine lotrechte Lage der Türflügel 2 sicherzustellen, weisen die Rollbeschläge 3 einen entlang der Laufschienen 4 verfahrbaren Schlitten 11 auf, an dem die Türflügel 2 oberhalb des Schwerpunktes um eine horizontale Querachse B pendelnd aufgehängt sind, wobei Seitenführungen 12 eine entsprechende Seitenstabilität der Türflügel 2 mit sich bringen.

Gemäß dem Ausführungsbeispiel nach Fig. 3 und 4 umfaßt die Schiebetür 101 nur einen Türflügel 102, der über Rollbeschläge 103 auf einer Laufschiene 104 schiebeverstellbar aufgehängt ist, welche Laufschiene 104 über einen Stelltrieb 105 um eine horizontale Querachse D schwenkverstellbar lagert und aus einer in Schließrichtung des Türflügels 102 abfallenden Schräglage (Fig. 3) in eine in Öffnungsrichtung des Türflügels 102 abfallende Schräglage (Fig. 4) verschwenkt werden kann. Die Funktion und die verschiedenen Ausstattungsmöglichkeiten dieser Schiebetür 101 entsprechen im wesentlichen dem Ausführungsbeispiel nach Fig. 1 und 2, so daß hierauf nicht mehr näher eingegangen wird. Die Querachse D liegt außerhalb der Längsmitte der Laufschiene 104 und im der Querachse D entfernteren Endbereich der Laufschiene 104 ist der Stelltrieb 105 angeordnet, der aus einem Stellzylinder 108 und einem um eine zur Querachse D parallele Schwenkachse E verschwenkbar abgestützten Stellhebel 107 besteht. Der Stellhebel 107 weist einerseits einen Mitnehmer 109, der mit einem Hebeansatz 110 der Laufschiene 104 zusammenwirkt, und andererseits einen Betätigungsanschlag 111, der mit einem Gegenanschlag 112 des Türflügels zusammenwirkt, auf, so daß bei einem Verschwenken des Stellhebels 107 aus der Schließstellung (Fig. 3) in die Offenstellung (Fig. 4) nicht nur der Mitnehmer 109 den Hebeansatz 110 untergreift und die Laufschiene 104 im Öffnungssinn verschwenkt, sondern auch der Betätigungsanschlag 111 am Gegenanschlag 112 anstößt und den Türflügel zur Beschleunigung der Öffnungsbewegung anschiebt. Durch die Außermittigkeit der Laufschienenlagerung erfolgt bei einem Entlasten des Stellzylinders 108 eine schwerkraftsbedingte selbsttätige Rückbewegung des Stelltriebes 105 und damit auch ein Schließen des Türflügels 102.

Bei den in der Folge beschriebenen Ausführungsvarianten, die in den Fig. 5 bis 7 dargestellt sind, werden unterschiedliche Varianten der Aufhängung der Türflügel gezeigt. Zum Zweck der Vereinfachung der Darstellung sind die Anschläge und deren Betätigungsmechanismen weggelassen. Es ist jedoch für den Fachmann offensichtlich, daß die in den Fig. 1 bis 4 beschriebenen Anschläge auch bei diesen Ausführungsvarianten in entsprechender Weise einzusetzen sind.

Die Ausführungsvariante der Fig. 5 unterscheidet sich von den obigen beiden Ausführungsvarianten dadurch, daß ein Bügel 220 vorgesehen ist, der um eine Achse D schwenkbar angeordnet ist. An den Enden des Bügels 220 sind Schenkel 221 und 222 befestigt, zwischen denen ein Laufseil 223 gespannt ist. Die Rollbeschläge 203 des Türflügels 202 sind auf dem Laufseil 223 abgestützt. Ein Stellzylinder 208 eines Stelltriebs 205 bewirkt die Schwenkbewegung des Bügels 220 über einen Mitnehmer 224. Weiters ist bei dieser Ausführungsvariante der Türflügel 202 fest mit den beiden Laufeinrichtungen 203 verbunden, so daß mit der Verschwenkung des Bügels 220 entlang der Pfeile 225 auch eine gewisse Verschwenkung des Türflügels 202 verbunden ist.

Bei der Ausführungsvariante von Fig. 6 ist eine Laufschiene 304 vorgesehen, die entgegengesetzt zu den oben beschriebenen Ausführungsvarianten keine feste Schwenkachse aufweist. Die Schwenkbewegung wird dadurch hervorgerufen, daß zwei Stellzylinder 308a, 308b an den Enden der Laufschiene 304 gegengleich betrieben werden. Die Laufschiene 304 besitzt an ihren Enden konkave Abschnitte 330, wodurch einerseits ein schnellerer Bewegungsbeginn des Türflügels 302 bei der Öffnungs- bzw. Schließbewegung erreichbar ist und andererseits eine gewisse Abbremsung des Türflügels 302 vor dem Erreichen der Anschläge 306, 307 erzielt wird. Wie bei den Ausführungsvarianten der Fig. 1 bis 4, ist der Türflügel 302 am Rollbeschlag 303 schwenkbar aufgehängt.

Bei der Ausführungsvariante von Fig. 4 sind zwei Laufschienen 404a, 404b vorgesehen, die stets parallel zueinander geführt werden. Die Laufschienen 404a, 404b sind jeweils an einem ihrer Enden um Schwenkachsen E schwenkbar gelagert. Am gegenüberliegenden Ende sind die Laufschienen 404a, 404b an einem Betätigungsglied 440 gelagert, das über einen Stellzylinder 408 in vertikaler Richtung beweglich ist. Auf diese Weise ist sichergestellt, daß die Laufschienen 404a, 404b in jeder Stellung stets parallel zueinander sind. Ein erster Rollbeschlag 403a, ist auf der ersten Laufschiene 404a geführt, während ein zweiter Rollbeschlag 403b auf der zweiten Laufschiene 404b geführt ist. Auf diese Weise ist sichergestellt, daß der Türflügel 402 stets senkrecht ausgerichtet ist. Eine Pendelbewegung des Türflügels 402 kann auf diese Weise sicher vermeiden werden.

Die vorliegende Erfindung ermöglicht in einfacher und sicherer Weise einen automatischen Betrieb einer Schiebetür.

## Patentansprüche

1. Schiebetür, mit wenigstens einem über einen Rollbeschlag (3; 103; 203; 303; 403a, 403b) auf einer Laufeinrichtung zwischen einer Schließ- und einer Offenstellung schiebeverstellbar abgestützten Türflügel (2; 102; 202; 302; 402), wobei die Laufeinrichtung beweglich gelagert ist und über mindestens einen Stelltrieb (5, 105; 205; 305; 405) aus einer in Schließrichtung des Türflügels (2; 102; 202; 302; 402) abfallenden Schräglage in eine in Öffnungsrichtung des Türflügels (2; 102; 202; 302; 402) abfallende Schräglage schwenkverstellbar ist, **dadurch gekennzeichnet**, daß für den Türflügel (2; 102; 202; 302; 402) in der Schließ- bzw. Offenstellung feder- und/oder gewichtsbelastete Anschläge (6, 7; 106, 107) vorgesehen sind, die dazu ausgebildet sind, einerseits den Türflügel (2; 102; 202; 302; 402) am Ende ihrer Öffnungs- oder Schließbewegung abzubremsen und andererseits durch eine Verbindung mit dem Stelltrieb (5, 105; 205; 305; 405) den Türflügel (2; 102; 202; 302; 402) in Öffnungs- oder Schließrichtung zu beschleunigen.

2. Schiebetür nach Anspruch 1, **dadurch gekennzeichnet**, daß die Laufeinrichtung eine Laufschiene (4; 104; 304; 404a, 404b) aufweist, auf der die Rollbeschläge (3; 103; 303; 403a, 403b) des Türflügels (2; 102; 302; 402) geführt sind.

3. Schiebetür nach Anspruch 1, **dadurch gekennzeichnet**, daß die Laufeinrichtung ein Laufseil (223) aufweist, auf dem die Rollbeschläge (203) des Türflügels (202) abgestützt sind.

4. Schiebetür nach einem der Ansprüche 1 bis 3, **dadurch gekennzeichnet**, daß die Laufeinrichtung um eine horizontale Querachse (A; D; E) verschwenkbar gelagert ist.

5. Schiebetür nach Anspruch 4, **dadurch gekennzeichnet**, daß die Querachse (A) im Längsmittenbereich der Laufeinrichtung liegt.

6. Schiebetür nach Anspruch 4, **dadurch gekennzeichnet**, daß die Querachse (D; E) außerhalb des Längsmittenbereiches der Laufeinrichtung liegt, und daß der Türflügel (102; 202; 402) durch Entriegelung des Stelltriebs (105; 205; 405) ohne Energiezufuhr in die Schließstellung rückführbar ist.

7. Schiebetür nach einem der Ansprüche 4 oder 6, **dadurch gekennzeichnet**, daß die Querachse (E) in dem dem Stelltrieb (405) gegenüberliegenden Endbereich liegt.

8. Schiebetür nach einem der Ansprüche 1 bis 3, **dadurch gekennzeichnet**, daß die Laufeinrichtung in ihren Endbereichen an zwei gegengleich betriebenen Stelltrieben (305) angelenkt ist.

9. Schiebetür nach einem der Ansprüche 1 bis 8, **dadurch gekennzeichnet**, daß der Türflügel (2; 102; 302;) um eine horizontale Querachse pendelnd gelagert ist.

10. Schiebetür nach einem der Ansprüche 1 bis 9, **dadurch gekennzeichnet**, daß zwei Türflügel (2) vorgesehen sind, die an jeweils einer Laufeinrichtung abgestützt sind, und daß für die beiden Laufeinrichtungen ein gemeinsamer Stelltrieb (5) vorgesehen ist.

## Claims

1. A sliding door with at least one wing of a door (2; 102; 202; 302; 402) which is supported in a sliding adjustable manner between a closed and opened position by way of a rolling armature (3; 103; 203; 303; 403a, 403b) on a runner device, with the runner device being movably held and being swivellably adjustable by way of at least one actuating drive (5, 105; 205; 305; 405) from an inclined position descending to the closing direction of the wing of the door (2; 102; 202; 302; 402) to an inclined position descending to the opening direction of the wing of the door (2; 102; 202; 302; 402), characterized in that spring- and/or weight-loaded stops (6, 7; 106, 107) are provided for the wing of the door (2; 102; 202; 302; 402) in the closed or opened position, which stops are provided to brake the wing of the door (2; 102; 202; 302; 402) at the end of its opening or closing movement and to accelerate the wing of the door (2; 102; 202; 302; 402) in the opening or closing direction by a connection with the actuating drive (5, 105; 205; 305; 405).

2. A sliding door as claimed in claim 1, characterized in that the runner device comprises a runner rail (4; 104; 304; 404a, 404b) on which are guided the rolling armatures (3; 103; 303; 403a, 403b) of the wing of the door (2; 102; 302; 402).

3. A sliding door as claimed in claim 1, characterized in that the runner device is provided with a runner cable (223) on which the rolling armatures (203) of the wing of the door (202) are supported.

4. A sliding door as claimed in one of the claims 1 to 3, characterized in that the runner device is held swivellably about a horizontal transversal axis (A; D; E).

5. A sliding door as claimed in claim 4, characterized in that the transversal axis (A) lies in the longitudinal central area of the runner device.

6. A sliding door as claimed in claim 4, characterized in that the transversal axis (D; E) lies outside of the longitudinal central area of the runner device and that the wing of the door (102; 202; 402) can be returned to the closed position by unlocking the actuating drive (105; 205; 405) without any supply of energy.

7. A sliding door as claimed in one of the claims 4 or 6, characterized in that the transversal axis (E) is disposed in the end zone which is opposite of the actuating drive (405).

8. A sliding door as claimed in one of the claims 1 to 3, characterized in that the runner device is linked in its two end zones to two diametrically oppositely operated actuating drives (305).

9. A sliding door as claimed in one of the claims 1 to 8, characterized in that the wing of the door (2; 102; 302) is held in pendulum fashion about a horizontal transversal axis.

10. A sliding door as claimed in one of the claims 1 to 9, characterized in that two wings (2) of the door are provided which are each supported on a runner device, and that a common actuating drive (5) is provided for the two runner devices.

## Revendications

1. Porte coulissante avec au moins un panneau de porte (2 ; 102 ; 202 ; 302 ; 402) mobile entre une position ouverte et une position fermée, en étant suspendu par un élément de roulement (3 ; 103 ; 203 ; 303 ; 403a, 403b) à un chemin de roulement, où le chemin de roulement est mobile et capable de tourner par l'intermédiaire d'au moins un dispositif de fin de course (5, 105 ; 205 ; 305 ; 405) d'une position inclinée vers le bas dans la direction de fermeture du panneau de porte (2 ; 102 ; 202, 302 ; 402) vers une position inclinée vers le bas dans la direction d'ouverture du panneau de porte (2 ; 102 ; 202, 302 ; 402), **caractérisé en ce que** l'on prévoit pour le panneau de porte (2 ; 102 ; 202, 302 ; 402) dans la position fermée et dans la position ouverte des butées d'arrêt (6, 7 ; 106, 107) sollicitées par des ressorts et / ou des poids et réalisées de manière à ce que, d'une part le panneau de porte (2 ; 102 ; 202, 302 ; 402) soit freiné à la fin du mouvement d'ouverture et de fermeture et, d'autre part, grâce à une liaison avec le dispositif de fin de course (5, 105 ; 205 ; 305 ; 405), le panneau de porte (2 ; 102 ; 202, 302 ; 402) soit accéléré dans la direction de l'ouverture ou de la fermeture.

2. Porte coulissante selon la revendication 1, **caractérisée en ce que** le chemin de roulement présente un rail de roulement (4 ; 104 ; 304, 404a, 404b) guidant l'élément de roulement (3 ; 103 ; 303 ; 403a, 403b) du panneau de porte (2 ; 102 ; 302 ; 402).

3. Porte coulissante selon la revendication 1, **caractérisée en ce que** le chemin de roulement présente un câble de roulement (223) sur lequel l'élément de roulement (203) du panneau de porte (202) est suspendu.

4. Porte coulissante selon l'une des revendications1 à 3, **caractérisée en ce que** le chemin de roulement est agencé pour pouvoir osciller autour d'un axe horizontal transversal (A ; D ; E).

5. Porte coulissante selon la revendication 4, **caractérisée en ce que** l'axe transversal (A) est dans la région médiane de la longueur du chemin de roulement.

6. Porte coulissante selon la revendication 4, **caractérisée en ce que** l'axe transversal (D ; E) se trouve en-dehors de la région médiane de la longueur du chemin de roulement et en ce que le panneau de porte (102 ; 202 ; 402) peut, grâce à un désenclenchement du dispositif de fin de course (105 ; 205 ; 405), retourner dans la position de fermeture sans apport d'énergie.

7. Porte coulissante selon l'une des revendications 4 ou 6, **caractérisée en ce que** l'axe transversal (E) se trouve à l'extrémité opposée à celle du dispositif de fin de course (405).

8. Porte coulissante selon l'une des revendications 1 à 3, **caractérisée en ce que** le chemin de roulement est articulé, dans ses régions d'extrémité, à deux dispositifs de fin de course (305) opérant de manière opposée.

9. Porte coulissante selon l'une des revendications 1 à 8, **caractérisée en ce que** le panneau de porte (2 ; 102 ; 302) est suspendu de manière à pouvoir osciller autour d'un axe transversal horizontal.

10. Porte coulissante selon l'une des revendications 1 à 9, **caractérisée en ce que** l'on prévoit deux panneaux de porte (2) qui sont chacun suspendu à un chemin de roulement et en ce que les deux chemins de roulement ont un dispositif de fin de course commun (5).
